# EUROPÄISCHE PATENTSCHRIFT

(11) **EP 1 644 106 B1**
(45) Veröffentlichungstag und Bekanntmachung des Hinweises auf die Patenterteilung: **06.09.2006**
(21) Anmeldenummer: 04732870.3
(22) Anmeldetag: 14.05.2004
(51) Int. Cl.: B01F 7/16, B01F 7/32

(54) **VORRICHTUNG ZUM AUFSCHÄUMEN EINER SCHLÄMME**
DEVICE FOR FROTHING A SLUDGE
DISPOSITIF PERMETTANT DE FAIRE MOUSSER UNE BOUE

(30) Priorität: 27.05.2003 AT 8152003
(43) Veröffentlichungstag der Anmeldung: 12.04.2006
(73) Patentinhaber: KDM Engineering GmbH, 5061 Elsbethen-Glasenbach (AT)
(72) Erfinder: Kranzinger, Norbert, 5202 Neumarkt (AT); Dambauer, Klaus, 5020 Salzburg (AT); Dambauer, Eva Maria, 5020 Salzburg (AT)
(74) Vertreter: Hübscher, Helmut
(86) Internationale Anmeldenummer: PCT/AT2004/000170
(87) Internationale Veröffentlichungsnummer: WO 2004/105924

(56) Entgegenhaltungen:
- US-A- 1 929 470
- US-A- 4 132 484
- US-A- 4 176 970
- US-A- 5 549 384

## Beschreibung

### Technisches Gebiet

Die Erfindung bezieht sich auf eine Vorrichtung zum Aufschäumen einer Schlämme aus Sand, Wasser und einem hydraulischen Bindemittel unter Zugabe eines Schäumungsmittels mit einem zylindrischen Behälter zur Aufnahme der Schlämme und mit einem gegenüber dem Behälter um die Behälterachse umlaufenden Rührwerk.

### Stand der Technik

Bei der Herstellung von Dämm- und Zuschlagstoffen für die Bauindustrie aus mit hydraulischen Bindemitteln gebundenen Sanden, beispielsweise Quarz- oder Kalksanden, wird aus den Sanden, dem hydraulischen Bindemittel und Wasser eine Schlämme gebildet, die vor dem Aushärten aufgeschäumt wird. Zu diesem Zweck ist es bekannt, der Schlämme ein Aluminiumpulver als Treibmittel zuzusetzen, das Wasser in Wasserstoff und Sauerstoff spaltet und somit Treibgase zur Verfügung stellt, die zur Porenbildung in der Schlämme führen. Die Aushärtung der aufgeschäumten Schlämme erfolgt unter Einwirkung von Hitze und Druck in Autoklaven. Nachteilig bei dieser bekannten Herstellung solcher poröser Bau- und Zugschlagstoffe ist neben dem vergleichsweise hohen Herstellungsaufwand vor allem, daß die Größe der sich bildenden Poren kaum gesteuert und auf die Porenverteilung innerhalb der aufschäumenden Schlämme nur schwierig Einfluß genommen werden kann.

Versuche, diese Schwierigkeiten durch ein mechanisches Aufschäumen der Schlämme unter Beimengung eines Schaumbildners, üblicherweise ionogene Tenside, zu umgehen, haben gezeigt, daß mit herkömmlichen Rührwerken solche Schlämme nur unzureichend aufgeschäumt werden können. Von der angestrebten Mindestporösität von 80 Vol.% konnte gerade die Hälfte erreicht werden. Eine Vorrichtung zum mechanischem Aufschäumen von Schlämme ist aus US-A-1929470 bekannt.

### Darstellung der Erfindung

Der Erfindung liegt somit die Aufgabe zugrunde, eine Vorrichtung zum Aufschäumen einer Schlämme aus Sand, Wasser und einem hydraulischen Bindemittel unter Zugabe eines Schäumungsmittels der eingangs geschilderten Art so auszugestalten, daß eine gleichmäßige Aufschäumung der Schlämme mit einem Mindestporenanteil von 80 Vol.% sichergestellt werden kann.

Die Erfindung löst die gestellte Aufgabe dadurch, daß das Rührwerk über den Behälterquerschnitt verteilte Rühreinheiten aufweist, die jeweils aus einem zur Behälterachse parallelen Rotor mit über den Umfang verteilten, achsparallelen Rührstäben zwischen stirnseitigen Haltern bestehen und abwechselnd gegensinnig antreibbar sind.

Durch das Vorsehen von Rühreinheiten mit zu ihrer Drehachse parallelen Rührstäben kann in vorteilhafter Weise Luft in die Schlämme eingetragen werden, wobei der Durchmesser der Rührstäbe die Größe der eingetragenen Luftbläschen und damit der späteren Poren maßgebend bestimmt. Über den Durchmesser der eingesetzten Rührstäbe kann somit die spätere Porengröße vorgegeben werden, wobei dünnere Rührstäbe feinere Luftbläschen und gröbere Rührstäbe größere Luftbläschen bedingen. Die Umlaufgeschwindigkeit der Rührstäbe der einzelnen Rühreinheiten wirkt sich unmittelbar auf die Rate der in die Schlämme eingebrachten Luft und damit auf den Porenanteil aus. Da die Rühreinheiten des Rührwerkes gegensinnig angetrieben werden, tritt zwischen benachbarten Rühreinheiten eine Förderwirkung auf die aufzuschäumende Schlämme auf, die auf der Seite der sich in den Zwickelbereich drehenden Stäbe benachbarter Rotoren angesaugt und auf der gegenüberliegenden Zwickelseite ausgestoßen wird. Diese Förderwirkung stellt im Zusammenhang mit der Relativdrehung zwischen dem gesamten Rührwerk und dem Behälter eine gleichmäßige Erfassung der gesamten Schlämmasse und damit die gleichmäßige Porenverteilung über die aufgeschäumte Schlämme sicher. Bei einer entsprechenden Wahl der Umlaufgeschwindigkeiten der Rührstäbe kann somit auch bei Schlämmen, deren Feststoffanteile eine größere Dichte als Wasser aufweisen, Luft in einer Menge eingetragen werden, die wenigstens 80 Vol. % der aufgeschäumten Schlämme ausmacht, und zwar unter einer gleichmäßigen Verteilung der Luftbläschen, deren Größe im wesentlichen vom Durchmesser der eingesetzten Rührstäbe abhängt. Überraschenderweise ist die Schaumstruktur der aufgeschäumten Schlämme ausreichend stabil, bis das Abbinden des hydraulischen Bindemittels innerhalb der Schlämme ein Zusammenfallen des Schaumes unterbindet, und zwar bei üblichen Umgebungsbedingungen ohne Zufuhr zusätzlicher thermischer Energie, die jedoch zur Beschleunigung der Abbindung selbstverständlich zugeführt werden kann.

Um in einfacher Weise die Rotoren der einzelnen Rühreinheiten abwechselnd gegensinnig antreiben zu können, können die Rotoren Antriebswellen aufweisen, die zumindest gruppenweise über miteinander kämmende Zahnräder antriebsverbunden sind. Die miteinander kämmenden Zahnräder benachbarter Rotoren stellen die gegensinnige Drehrichtung benachbarter Rühreinheiten sicher. Der Umstand, daß der gegenseitige Abstand der paarweise zusammenwirkenden Rühreinheiten vorzugsweise einheitlich gewählt wird, kommt dem Antrieb der Rotoren durch ineinandergreifende Zahnräder zugute.

Zur Schaffung einfacher Konstruktionsverhältnisse können die Halterungen für die Rührstäbe auf den Antriebswellen der Rühreinheiten sitzen, wobei die Rührstäbe der Rühreinheiten die jeweilige Antriebswelle in wenigstens einem konzentrischen Teilkreis umgeben. Werden die Rührstäbe in zwei oder mehreren Teilkreisen angeordnet, so empfiehlt es sich, die Rührstäbe der einzelnen Teilkreise gegenüber den Rührstäben benachbarter Teilkreise gegeneinander auf Lücke zu versetzen, was eine gleichmäßigere Lufteintragung in die Schlämme bei guten Förderbedingungen für die Schlämme erlaubt.

Aufgrund der Förderwirkung der paarweise zusammenwirkenden Rühreinheiten auf die aufzuschäumende Schlämme kann es im Einzugsbereich zweier benachbarter Rühreinheiten zu Staueffekten kommen, die den gleichmäßigen Vorschub der Schlämme zwischen den benachbarten Rühreinheiten behindert. Damit solche Staueffekte sich nicht nachteilig auf die Lufteintragung in die Schlämme auswirken können, kann die relative Drehrichtung zwischen dem Behälter und dem Rührwerk umgekehrt werden, so daß bei einer wiederholten Umkehr der Drehrichtung des Behälters allfällige Staubereiche im Einzugsbereich zwischen zwei Rühreinheiten aufgelöst werden, wenn durch die Drehrichtung des Behälters entgegen dieser Einzugsrichtung eine gegensinnige Förderkomponente auf die Schlämme einwirkt. Im Gegensatz zu einer Drehrichtungsumkehr der Rühreinheiten stört eine Bewegungsumkehr der Relativdrehung zwischen Behälter und Rührwerk die fortlaufend gleichmäßige Lufteintragung in die Schlämme nicht.

Da sich die Rate der Lufteintragung mit dem Grad der Aufschäumung der Schlämme bei gleicher Umlaufgeschwindigkeit der Rührstäbe ändert, kann die Lufteintragung in Abhängigkeit vom Schäumungsgrad über die Umlaufgeschwindigkeit der Rührstäbe gesteuert werden, so daß je nach der Anforderung die eingetragene Luftmenge mit zunehmender Aufschäumung der Schlämme vergrößert, verkleinert oder konstant gehalten werden kann.

### Kurze Beschreibung der Zeichnung

In der Zeichnung ist der Erfindungsgegenstand beispielsweise dargestellt.
Es zeigen:
- Fig. 1: eine erfindungsgemäße Vorrichtung zum Aufschäumen einer Schlämme in einem vereinfachten Axialschnitt,
- Fig. 2: diese Vorrichtung in einer Draufsicht,
- Fig. 3: eine Rühreinheit in einem Axialschnitt in einem größeren Maßstab und
- Fig. 4: diese Rühreinheit in einem Schnitt nach der Linie IV-IV der Fig. 3.

### Weg zur Ausführung der Erfindung

Die dargestellte Vorrichtung zum Aufschäumen einer Schlämme weist ein Gestell 1 auf, in dem ein zylindrischer Behälter 2 zur Aufnahme der aufzuschäumenden Schlämme um die Behälterachse drehbar gelagert ist. Zu diesem Zweck bildet das Gestell 1 einen Tragring 3, in den der Behälter 2 eingehängt ist. Zur Abstützung des Behälters 2 auf dem Tragring 3 sind Laufrollen 4 vorgesehen, auf denen der Behälter 2 über einen Randflansch 5 aufliegt. Im Boden des Behälters 2 ist eine Einrichtung 6 zum Austragen der aufgeschäumten Schlämme beispielsweise in Form eines Austragsschiebers vorgesehen.

Zum Aufschäumen der Schlämme dient ein Rührwerk 7, das in einem auf Führungssäulen 8 vertikal verstellbaren Schlitten 9 gelagert ist und aus einer Mehrzahl von Rühreinheiten 10 besteht. Diese Rühreinheiten 10 bilden zur Behälterachse parallele Rotoren, die gemäß den Fig. 3 und 4 jeweils aus einer Antriebswelle 11 bestehen, auf der scheibenförmige Halter 12 und 13 sitzen, zwischen denen achsparallele Rührstäbe 14 angeordnet sind. Diese Rührstäbe 14, die vorzugsweise aus zwischen den Haltern 12 und 13 gespannten Drähten gebildet werden, sind in konzentrischen Teilkreisen um die Antriebswellen 11 gleichmäßig verteilt. Da das über diese Rühreinheiten 10 eingetragene Luftvolumen nicht nur von der Umlaufgeschwindigkeit der Rührstäbe 14 sondern auch von deren Anzahl abhängt, empfiehlt es sich für höhere Eintragsleistungen die Rührstäbe in wenigstens zwei konzentrischen Teilkreisen anzuordnen, zumal die Umlaufgeschwindigkeit der Rührstäbe 14 aufgrund der auf die aufzuschäumende Schlämme einwirkenden Fliehkräfte beschränkt ist. Bei der Anordnung von Rührstäben 14 in zwei Teilkreisen werden die Rührstäbe 14 der beiden Teilkreise gegeneinander auf Lücke versetzt, wie dies der Fig. 4 entnommen werden kann, um einen gleichmäßigen Lufteintrag zu sichern.

Da die Rühreinheiten 10 mit den unteren Haltern 13 bis in den Bodenbereich des Behälters 2 ragen, ist mit einem entsprechenden Verschleiß der Halter 13 zu rechnen. Zur Berücksichtigung dieses Verschleißes können die unteren Halter 13 mit auswechselbaren Verschleißplatten 15 abgedeckt werden, die gemäß der Fig. 3 mit der Welle 11 verschraubt sind.

Die Rühreinheiten 10 sind im Schlitten 9 drehbar gelagert und tragen auf den über den Schlitten 9 nach oben vorstehenden Enden Zahnräder 16. Die Anordnung ist dabei so getroffen, daß die Zahnräder 16 benachbarter Antriebswellen 11 der zu Gruppen zusammengefaßten Rühreinheiten 10 miteinander kämmen, so daß die Rühreinheiten 11 jeder Gruppe abwechselnd gegensinnig angetrieben werden. Der Antrieb selbst erfolgt über einen Motor 17, der über ein zur Behälterachse koaxiales Zahnrad 18 die Zahnräder 16 der jeweils innersten Rühreinheiten 10 der einzelnen Gruppe von Rühreinheiten antreibt. Selbstverständlich kann auch das zentrale Zahnrad 18 mit einer Rühreinheit 10 verbunden sein.

Die Zahnräder 16 sind in einer mit Öl gefüllten Getriebewanne 19 angeordnet, um für die Zahnräder 16 eine einfache Schmierung sicherzustellen. Der Motor 17 ist auf einem die Getriebewanne 19 überbrückenden Träger 20 abgestützt.

Damit zum Füllen des Behälters 2 nicht das Rührwerk 7 über den Schlitten 8 aus dem Behälter 2 ausgehoben werden muß, wird der Schlitten 9 von einem Füllschacht 21 durchsetzt, der zwischen zwei Gruppen von Rühreinheiten 10 vorgesehen ist und durch die Getriebewanne 19 ragt. Die zu behandelnde Schlämme wird durch den Füllschacht 21 in den Behälter 2 eingefüllt, die beispielsweise aus 170 bis 260 kg eines feinkörnigen Sandmehls, 30 bis 50 kg eines Sandes mit einer durchschnittlichen Korngröße zwischen 70 bis 200 µm und einer maximalen Korngröße bis 1 mm sowie 90 bis 150 kg Zement unter Beigabe von 120 bis 200 l Wasser gemischt wird. Bevor dieser Schlämme ein Schäumungsmittel beigemengt wird, empfiehlt sich eine Behandlung der Schlämme mit Hilfe des Rührwerkes 7, das zu diesem Zweck während einer Zeitspanne von beispielsweise 1 bis 3 Minuten eingeschaltet wird. Mit der Betätigung des Rührwerkes 7 wird auch der Behälter 2 in Drehung versetzt, damit eine über das gesamte Volumen gleichmäßige Behandlung der Schlämme sichergestellt werden kann. Der Drehantrieb des Behälters 2 erfolgt durch einen Motor 22, der ein mit einem den Behälter 2 umschließenden Zahnkranz 23 kämmendes Ritzel antreibt und in seiner Drehrichtung umgepolt werden kann. Der eigentliche Schäumvorgang erfolgt nach der Zugabe des Schäumungsmittels, das gemäß dem Ausführungsbeispiel aus einem in einer Menge von 2,8 bis 4,5 I in 110 bis 170 I Wasser gelösten ionogenen Tensid besteht. Die mit dem wäßrigen Schaummittel versetzte Schlämme wird dann mit Hilfe des Rührwerkes aufgeschäumt, wobei der Behälter 2 abwechselnd seine Drehrichtung umkehrt. Nach einer Behandlungszeit zwischen 3 und 10 Minuten wird Luft in die Schlämme eingetragen und diese feinporig aufgeschäumt. Zur Stabilisierung der aufgeschäumten Schlämme, kann der Rührvorgang während einer Dauer von 2 bis 5 Minuten fortgesetzt werden, vorzugsweise bei einer geringeren Umlaufgeschwindigkeit der Rühreinheiten 10. Diese Nachbehandlung hat den Zweck, die Gleichmäßigkeit der Porenverteilung über das Volumen der aufgeschäumten Schlämme zu verbessern. Anschließend kann die aufgeschäumte Schlämme über die Austragseinrichtung 6 aus dem Behälter 2 ausgetragen und zum Aushärten in wannenförmige Tröge gegossen werden.

Durch die paarweise gegensinnig drehenden Rühreinheiten 10 wird auf die aufzuschäumende Schlämme eine Förderwirkung ausgeübt, die die Schlämme in den einlaufenden Zwickelbereich zwischen zwei benachbarten Rühreinheiten 10 einzieht und auf der gegenüberliegenden Seite ausstößt. Im Sog der mit einer entsprechenden Umlaufgeschwindigkeit angetriebenen Rührstäbe 14 wird zugleich Luft in die Schlämme eingetragen, und zwar in Form feiner Bläschen, die die feinporige Schaumstruktur bestimmen. Der Durchmesser der Rührstäbe 14 bestimmt dabei die Porengröße, so daß durch die Wahl der Dicke der Rührstäbe 14 eine bestimmte Porenstruktur sichergestellt werden kann. Je nach der Größe der Poren der aufgeschäumten Schlämme werden üblicherweise Rührstäbe 14 mit einem Durchmesser zwischen 1 und 4 mm eingesetzt. Die Umlaufgeschwindigkeit und die Anzahl der Rührstäbe 14 beeinflussen die eingetragene Luftmenge, wobei der Umlaufgeschwindigkeit jedoch wegen der Fliehkraftwirkung auf die aufzuschäumende Schlämme Grenzen gesetzt sind, um nicht bereits eingetragene Luft wieder auszutreiben. Die Teilkreisdurchmesser für die Rührstäbe 14 liegen im Bereich zwischen 20 und 150 mm. Die Umdrehungszahl der Rühreinheiten 10 beträgt üblicherweise 10 bis 45 Umdrehungen pro Sekunde.

## Patentansprüche

1. Vorrichtung zum Aufschäumen einer Schlämme aus Sand, Wasser und einem hydraulischen Bindemittel unter Zugabe eines Schäumungsmittels mit einem zylindrischen Behälter zur Aufnahme der Schlämme und mit einem gegenüber dem Behälter um die Behälterachse umlaufenden Rührwerk, **dadurch gekennzeichnet, daß** das Rührwerk (7) über den Behälterquerschnitt verteilte Rühreinheiten (10) aufweist, die jeweils aus einem zur Behälterachse parallelen Rotor mit über den Umfang verteilten, achsparallelen Rührstäben (14) zwischen stirnseitigen Haltern (12, 13) bestehen und abwechselnd gegensinnig antreibbar sind.

2. Vorrichtung nach Anspruch 1, **dadurch gekennzeichnet, daß** die Rotoren des Rührwerkes (7) Antriebswellen (11) aufweisen, die zumindest gruppenweise über miteinander kämmende Zahnräder (16) antriebsverbunden sind.

3. Vorrichtung nach Anspruch 1 oder 2, **dadurch gekennzeichnet, daß** die Halter (12, 13) für die Rührstäbe (14) auf den Antriebswellen (11) der Rühreinheiten (10) sitzen und daß die Rührstäbe (14) der Rühreinheiten (10) die jeweilige Antriebswelle (11) in wenigstens einem konzentrischen Teilkreis umgeben.

4. Vorrichtung nach Anspruch 3, **dadurch gekennzeichnet, daß** die Rührstäbe (14) der Rühreinheiten (10) die jeweilige Antriebswelle (11) in wenigstens zwei konzentrischen Teilkreisen gegeneinander auf Lücke versetzt angeordnet sind.

5. Vorrichtung nach einem der Ansprüche 1 bis 4, **dadurch gekennzeichnet, daß** die relative Drehrichtung zwischen dem Behälter (2) und dem Rührwerk (7) umkehrbar ist.

6. Vorrichtung nach einem der Ansprüche 1 bis 5, **dadurch gekennzeichnet, daß** die Umlaufgeschwindigkeit der Rühreinheiten (11) in Abhängigkeit vom Grad der Aufschäumung steuerbar ist.

## Claims

1. Device for foaming up a sludge of sand, water and a hydraulic binding agent with the addition of a foaming agent, having a cylindrical container for receiving the sludge and an agitator running around the container axis with respect to the container, **characterised in that** the agitator (7) comprises agitating units (10) which are distributed over the container cross-section which respectively consist of a rotor parallel to the container axis with axis-parallel agitating rods (14) distributed around the periphery between end holding elements (12, 13) and can be driven alternately in different directions.

2. Device according to claim 1, **characterised in that** the rotors of the agitator (7) comprise drive shafts (11) which are drive-connected at least in groups by means of meshing toothed wheels (16).

3. Device according to claim 1 or 2, **characterised in that** the holding elements (12, 13) for the agitating rods (14) are located on the drive shafts (11) of the agitating units (10) and **in that** the agitating rods (14) of the agitating units (10) surround the respective drive shaft (1) in at least one concentric circle segment.

4. Device according to claim 3, **characterised in that** the agitating rods (14) of the agitating units (10) are arranged offset with respect to the respective drive shaft (11) in at least two concentric circle segments with a gap with respect to each other.

5. Device according to one of the clams 1 to 4, **characterised in that** the relative rotational movement between the container (2) and the agitator (7) can be reversed.

6. Device according to one of the claims 1 to 5, **characterised in that** the rotating speed of the agitating units (11) can be controlled in dependence upon the degree of foaming.

## Revendications

1. Dispositif pour faire moussur une boue, composée de sable, d'eau et d'un liant hydraulique, avec addition d'un agent moussant, avec un récipient cylindrique pour recevoir les boues et avec un agitnteur, tournant autour de l'axe de récipient, par rapport au récipient, **caractérisé en ce que** l'agitateur (7) présente des unités agitatrices (10), réparties sur la section transversale du récipient, composées chacune d'un rotor parallèle à l'axe de récipient avec des barres agitatrices (14) parallèles à l'axe, réparties sur la périphérie, montées entre des supports (12, 13) situés côté frontal, et susceptibles d'être entraînées, en alternance, en sens inverse.

2. Dispositif selon la revendication 1, **caractérisé en ce que** les rotors de l'agitateur (7) présentent des arbres d'entraînement (11) reliés en entraînement, au moins par groupes, par l'intermédiaire de roues dentées (16) s'engrenant les unes avec les autres.

3. Dispositif selon la revendication 1 ou 2, **caractérisé en ce que** les supports (12, 13) pour les barres agitatrices (14) sont montés sur les arbres d'entraînement (11) des unités agitatrices (10), et **en ce que** les barres agitatrices (14) des unités agitatrices (10) entourent, en au moins un cercle partiel concentrique, l'arbre d'entraînement (11) respectif.

4. Dispositif selon la revendication 3, **caractérisé en ce que** les barres agitatrices (14) des unités agitatrices (10) sont disposées sur les arbres d'entraînement (11) respectifs, en au moins deux cercles partiels concentriques, de façon décalée les unes par rapport aux autres en laissant des vides.

5. Dispositif selon l'une des revendications 1 à 4, **caractérisé en ce que** la sens de rotation relatif, entre le récipient (2) et l'agitateur (7), est inversible.

6. Dispositif selon l'une des revendications 1 à 5, **caractérisé en ce que** la vitesse de rotation des unités agitatrices (11) peut être commandée, en fonction du degré de moussage.
